# EUROPÄISCHE PATENTSCHRIFT

(11) **EP 1 748 138 B1**
(45) Veröffentlichungstag und Bekanntmachung des Hinweises auf die Patenterteilung: **16.06.2010**
(21) Anmeldenummer: 06115810.1
(22) Anmeldetag: 21.06.2006
(51) Int. Cl.: E05F 7/06, E05C 19/00, E05D 11/00

(54) **Abstützeinrichtung für einen gegen einen Rahmen schwenkbaren Flügel eines Fensters**
Support device for a wing pivotably mounted to the fixed frame of a window
Dispositif de support pour un panneau monté pivotant sur le dormant fixe d'une fenêtre

(30) Priorität: 26.07.2005 DE 102005000095
(43) Veröffentlichungstag der Anmeldung: 31.01.2007
(73) Patentinhaber: Aug. Winkhaus GmbH & Co. KG, 48291 Telgte (DE)
(72) Erfinder: Homann, Frank, 48565, Steinfurt (DE)

(56) Entgegenhaltungen:
- EP-A- 1 411 201
- DE-A1- 19 745 180
- DE-B- 1 286 426
- DE-U1- 29 605 592
- DE-U1-202005 004 342
- GB-A- 2 343 477

## Beschreibung

Die Erfindung betrifft eine Abstützeinrichtung für einen gegen einen Rahmen schwenkbaren Flügel eines Fensters, einer Fenstertür oder dergleichen mit einem Drehlager zur Bewegung des Flügels von einer Schließstellung, in der der Flügel in dem Rahmen liegt, in eine Drehstellung in der der Flügel um eine vertikale Achse von dem Rahmen weg gedreht ist, und mit einer in Achsrichtung des Drehlagers angeordneten Abstützeinrichtung zur Abstützung von senkrecht zur Ebene des Flügels wirkenden Kräften des in dem Rahmen liegenden Flügels, wobei die Abstützeinrichtung ein an dem Rahmen oder dem Flügel befestigtes Stützelement aufweist und an dem jeweils gegenüberliegenden Bauteil des Rahmens oder des Flügels eine sich in Schließstellung sich an dem Stützelement abstützende Stütze befestigt ist, wobei die Stütze ein Halteteil und ein in dem Halteteil schwenkbar gelagertes und einen Rand des Stützelementes in Schließstellung hintergreifendes Schwenkteil aufweist und das Schwenkteil von einem Federelement aus dem Halteteil heraus hinter dem Rand des Stützelementes vorgespannt ist.

Aus der EP 1 411 201 A2 ist ein solcher Beschlag bekannt, bei dem das Stützelement komplementär zu der Form des Schwenkteils gestaltet ist. Dies erfordert eine aufwändige Fertigung des Stützelementes und eine genaue Ausrichtung des Stützelementes gegenüber dem Schwenkteil.

Eine Abstützeinrichtung ist weiterhin aus der DE 20 2005 004 342 U1 bekannt und setzt einem Aufbruchsversuch bei in dem Rahmen verriegeltem Flügel einen hohen Widerstand entgegen. Bei einem Aufbruchsversuch wirkt an der Seite des Drehlagers auf den Flügel eine Kraft ein, welche senkrecht zu seiner Ebene weist. Dabei gelangt die Stütze an das Stützelement und setzt einer weiteren Bewegung des Flügels einen hohen Widerstand entgegen. Bei einem gewöhnlichen Drehen des Flügels gegenüber dem Rahmen wird der Flügel hingegen um die Achse des Drehlagers verschwenkt. Dabei wird die Stütze um das Stützelement herum geschwenkt. Die Stütze der bekannten Abstützeinrichtung ist hakenförmig gestaltet und weist eine Justiereinrichtung zur Einstellung gegenüber dem Stützelement auf. Hierdurch werden Toleranzen zwischen dem Rahmen und dem Flügel ausgeglichen. Jedoch entstehen störende Geräusche, wenn beim Drehen des Flügels gegen den Rahmen die Stütze auf das Stützelement trifft. Bei fehlerhafter Einstellung der Justageeinrichtung kann zudem die Bewegung des Flügels gegen den Rahmen behindert werden.

Weiterhin ist aus der DE 197 45 180 A1 eine Andrückeinrichtung für ein Fenster bekannt geworden, bei der zwei Spreizhebel an dem Flügel angeordnet sind und sich beim Drehen des Flügels gegen den Rahmen in einer Nut des Rahmens aufspreizen. Die Spreizhebel sind von einem Federelement aus dem Flügel heraus vorgespannt. Hierdurch liegen die Spreizhebel bei im Rahmen liegendem Flügel zuverlässig an dem Rahmen an. Nachteilig bei dieser Andrückvorrichtung ist jedoch, dass sie aufwändig herzustellen und zu montieren ist. Weiterhin ist diese Andrückvorrichtung sehr empfindlich gegenüber Toleranzen des Flügels und des Rahmens und kann im ungünstigsten Fall ebenfalls die Bewegung des Flügels gegen den Rahmen behindern.

Der Erfindung liegt das Problem zugrunde, eine Abstützeinrichtung der eingangs genannten Art so zu gestalten, dass sie besonders einfach aufgebaut ist und dabei die Abstützeinrichtung funktionell verbessert wird.

Dieses Problem wird erfindungsgemäß dadurch gelöst, dass das Schwenkteil eine Nut zum seitlichen Umgreifen eines mittleren, quer zu dem Rand angeordneten Steges des Stützelementes aufweist.

Durch diese Gestaltung gelangt beim Drehen des Flügels gegen den Rahmen das Schwenkteil der Stütze gegen das Stützelement. Da das Schwenkteil jedoch von dem Federelement vorgespannt ist, kann es nachgeben, wodurch störende Geräusche vermieden werden. Eine Behinderung der Bewegung des Flügels beim Schließen lässt sich hierdurch jedoch zuverlässig vermeiden. Bei im Rahmen liegendem Flügel hintergreift das Schwenkteil der Stütze den Rand des Stützelementes, wodurch eine Bewegung des Flügels senkrecht zu seiner Ebene verhindert wird. Damit wird ein Aufbruchsversuch des mit der erfindungsgemäßen Abstützeinrichtung versehenen Fensters, einer Fenstertür oder dergleichen deutlich erschwert. Da die erfindungsgemäße Abstützeinrichtung im einfachsten Fall nur drei Bauteile aufweist, ist sie besonders kostengünstig aufgebaut und lässt sich einfach montieren. Vorzugsweise werden die Stütze an dem Flügel und das Stützelement an dem Rahmen angeordnet.

Die erfindungsgemäße Abstützeinrichtung vermag im montierten Zustand den Flügel des Fensters zuverlässig in vertikaler Richtung abzustützen, weil das Schwenkteil eine Nut zum seitlichen Umgreifen eines mittleren, quer zu dem Rand angeordneten Steges des Stützelementes aufweist.

Ein Zurückdrücken des Schwenkteils aus dem Bewegungsbereich des Stützelementes beim Aufhebeln des Flügels lässt sich gemäß einer vorteilhaften Weiterbildung der Erfindung einfach vermeiden, wenn das Halteteil einen Anschlag für das Schwenkteil hat. Dies trägt zur weiteren Erhöhung der Sicherheit des mit der erfindungsgemäßen Abstützeinrichtung ausgestatteten Fensters gegen ein Aufhebeln bei.

Die erfindungsgemäße Abstützeinrichtung lässt sich besonders einfach auf Toleranzen des Flügels und des Rahmens einstellen, wenn die Position des Anschlages verstellbar ist. Zur Verstellung der Position des Anschlages eignet sich insbesondere eine Stellschraube.

Die erfindungsgemäße Abstützeinrichtung gestaltet sich konstruktiv besonders einfach und lässt sich besonders einfach montieren, wenn eine Lagerung des Schwenkteils einen an dem Schwenkteil angeordneten, hervorstehenden Wulst und einen an dem Halteteil angeordneten, den Wulst hintergreifenden Rand hat. Durch diese Gestaltung ist zur Lagerung des Schwenkteils keine aufwändig zu montierende Achse erforderlich.

Der bauliche Aufwand zur Begrenzung des Schwenkbereichs des Schwenkteils lässt sich gemäß einer anderen vorteilhaften Weiterbildung der Erfindung besonders gering halten, wenn das Schwenkteil und das Halteteil miteinander korrespondierende Haken und Ausnehmungen zur Begrenzung des Schwenkbereichs des Schwenkteils aufweisen.

Die erfindungsgemäße Abstützeinrichtung lässt sich aus kostengünstigen Massenbauteilen zusammenstellen, wenn das Stützelement als Standardschließblech eines Verschlusses für einen Treibstangenbeschlag des Fensters ausgebildet ist.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig. 1: ein Fenster mit einem Treibstangenbeschlag und einer erfindungsgemäßen Abstützeinrichtung,
- Fig. 2: eine versetzte Schnittdarstellung durch die erfindungsgemäße Abstützeinrichtung und ein Drehlager des Fensters aus Figur 1 entlang der Linie II - II in Schließstellung,
- Fig. 3: die erfindungsgemäße Abstützeinrichtung und das Drehlager beim Öffnen des Fensters aus Figur 2,
- Fig. 4: die erfindungsgemäße Abstützeinrichtung und das Drehlager bei einem Aufbruchsversuch des Fensters aus Figur 2,
- Fig. 5: eine Ansicht auf die erfindungsgemäße Abstützeinrichtung aus Figur 4 von Position 5 aus,
- Fig. 6: eine weitere Ansicht der erfindungsgemäßen Abstützeinrichtung.

Figur 1 zeigt ein Fenster mit einem gegen einen Rahmen 1 schwenkbaren Flügel 2. Das Fenster weist einen Treibstangenbeschlag 3 mit einer von einer Handhabe 4 antreibbaren Treibstange 5 auf. Die Treibstange 5 steuert mehrere Verschlüsse 6 an. Der Flügel 2 ist über ein Drehlager 7 und ein Ecklager 8 an dem Rahmen 1 angelenkt und befindet sich in der dargestellten, im Rahmen 1 liegenden Stellung in einer Schließstellung des Fensters. Der Flügel 2 lässt sich nach einem Öffnen der Verschlüsse 6 über den Treibstangenbeschlag 3 um eine vertikale Achse 9 in eine Drehsstellung bewegen. In der dargestellten Schließstellung werden senkrecht zur Ebene des Flügels 2 wirkende Kräfte von einer Abstützeinrichtung 10 abgestützt.

Figur 2 zeigt eine Schnittdarstellung durch einen Teilbereich des Fensters entlang der Linie II - II aus Figur 1. Die vertikale Achse 9 des Drehlagers 7 verläuft hier senkrecht zur Zeichenebene. Hierbei ist zu erkennen, dass die Abstützeinrichtung 10 ein in dem Rahmen 1 befestigtes Stützelement 11 mit einem Rand 12 hat. Gegen den Rand 12 des Stützelementes 11 ist ein Schwenkteil 13 einer im Flügel 2 angeordneten Stütze 14 vorgespannt. Die Stütze 14 hat ein in dem Flügel 2 befestigtes Halteteil 15, in dem sich ein Federelement 16 zur Vorspannung des Schwenkteils 13 abstützt. Weiterhin hat das Halteteil 15 einen Anschlag 17 zur Begrenzung des Schwenkbereichs des Schwenkteils 13 und eine Lagerung 18 für das Schwenkteil 13. Die Lagerung 18 hat einen an dem Schwenkteil 13 angeordneten, hervorstehenden Wulst 19 und einen an dem Halteteil 15 angeordneten, den Wulst 19 hintergreifenden Rand 20.

Figur 3 zeigt den Teilbereich des Fensters aus Figur 2 beim Wegdrehen des Flügels 2 von dem Rahmen 1. Gegenüber der in Figur 2 dargestellten Stellung gleitet das Schwenkteil 13 an dem Rand 12 des Stützelementes 11. Das in Figur 1 dargestellte Fenster lässt sich damit ungehindert von der Abstützeinrichtung 10 öffnen und schließen.

Figur 4 zeigt einen Teilbereich des Fensters aus Figur 2 bei einem versuchten Aufhebeln des Flügels 2. Dabei wird eine in der Zeichnung mit einem Pfeil gekennzeichnete Kraft senkrecht in die Ebene des Flügels 2 eingeleitet. Die anfängliche Bewegung des Flügels 2 bewirkt, dass der Rand 12 des Stützelementes 11 das Schwenkteil 13 der Stütze 14 zurück drückt, bis diese gegen den Anschlag 17 gelangt. Damit kann das Schwenkteil 13 nicht weiter zurück gedrückt werden und setzt einer weiteren Bewegung des Flügels 2 in Pfeilrichtung einen großen Widerstand entgegen.

Figur 5 zeigt eine Ansicht auf die Abstützeinrichtung 10 aus Figur 4 von Position V aus. Hierbei ist zu erkennen, dass das Schwenkteil 13 einen in eine Ausnehmung 21 des Halteteils 15 eingreifenden Haken 22 hat. Der Haken 22 begrenzt den Schwenkbereich des Schwenkteils 13 bei von dem Rahmen 1 weg gedrehtem Flügel 2.

Figur 6 zeigt eine Ansicht der Abstützeinrichtung 10, bei der das Stützelement 11 als Standardschließblech des in Figur 1 dargestellten Treibstangenbeschlages 3 ausgebildet ist. Weiterhin hat das Schwenkteil 13 eine Nut 23 zum seitlichen Umgreifen eines mittleren, quer zum Rand 12 angeordneten Steges 24 des Stützelementes 11. Damit vermag diese Ausführungsform der Abstützeinrichtung 10 auch parallel zur in Figur 1 dargestellten vertikalen Achse 9 in den Flügel 2 eingeleitete Kräfte abstützen. Weiterhin ist zwischen dem Halteteil 15 und dem Flügel 2 eine Justageeinrichtung 25 angeordnet, mit welcher die Höhe des Halteteils 15 und damit der in den Figuren 2 bis 4 beschriebene Anschlag 17 relativ zum Rand 12 des Stützelementes 11 verstellt werden kann. Die Justageeinrichtung 25 ist hier beispielhaft als Unterlegplättchen dargestellt. Selbstverständlich kann die Justageeinrichtung 25 auch eine Stellschraube zur Verstellung des gesamten Halteteils 15 oder ausschließlich des Anschlags 17 aufweisen.

## Patentansprüche

1. Abstützeinrichtung für einen gegen einen Rahmen (1) schwenkbaren Flügel (2) eines Fensters, einer Fenstertür oder dergleichen mit einem Drehlager (7) zur Bewegung des Flügels (2) von einer Schließstellung, in der der Flügel (2) in dem Rahmen (1) liegt, in eine Drehstellung in der der Flügel (2) um eine vertikale Achse von dem Rahmen (1) weg gedreht ist, und mit einer in Achsrichtung des Drehlagers (7) angeordneten Abstützeinrichtung (10) zur Abstützung von senkrecht zur Ebene des Flügels (2) wirkenden Kräften des in dem Rahmen (1) liegenden Flügels (2), wobei die Abstützeinrichtung (10) ein an dem Rahmen (1) oder dem Flügel (2) befestigtes Stützelement (11) aufweist und an dem jeweils gegenüberliegenden Bauteil des Rahmens (1) oder des Flügels (2) eine sich in Schließstellung an dem Stützelement (11) abstützende Stütze (14) befestigt ist, wobei die Stütze (14) ein Halteteil (15) und ein in dem Halteteil (15) schwenkbar gelagertes und einen Rand (12) des Stützelementes (11) in Schließstellung hintergreifendes Schwenkteil (13) aufweist und dass das Schwenkteil (13) von einem Federelement (16) aus dem Halteteil (15) heraus hinter den Rand (12) des Stützelementes (11) vorgespannt ist, **dadurch gekennzeichnet, dass** das Schwenkteil (13) eine Nut (23) zum seitlichen Umgreifen eines mittleren, quer zu dem Rand (12) angeordneten Steges (24) des Stützelementes (11) aufweist.

2. Abstützeinrichtung nach Anspruch 1, **dadurch gekennzeichnet, dass** das Halteteil (15) einen Anschlag (17) für das Schwenkteil (13) hat.

3. Abstützeinrichtung nach Anspruch 2, **dadurch gekennzeichnet, dass** die Position des Anschlages (17) verstellbar ist.

4. Abstützeinrichtung nach Anspruch 1, **dadurch gekennzeichnet, dass** eine Lagerung (18) des Schwenkteils (13) einen an dem Schwenkteil (13) angeordneten, hervorstehenden Wulst (19) und einen an dem Halteteil (15) angeordneten, den Wulst (19) hintergreifenden Rand (20) hat.

5. Abstützeinrichtung nach Anspruch 1, **dadurch gekennzeichnet, dass** das Schwenkteil (13) und das Halteteil (15) miteinander korrespondierende Haken (22) und Ausnehmungen (21) zur Begrenzung des Schwenkbereichs des Schwenkteils (13) aufweisen.

6. Abstützeinrichtung nach Anspruch 1, **dadurch gekennzeichnet, dass** das Stützelement (11) als Standardschließblech eines Verschlusses (6) für einen Treibstangenbeschlag (3) des Fensters ausgebildet ist.

## Claims

1. Support means for a casement (2), which can be pivoted on a frame (1), of a window, a French window or the like, comprising a pivot bearing (7) for moving the casement (2) from a closed position, in which the casement (2) lies in the frame (1), into a rotated position, in which the casement (2) is rotated away from the frame (1) about a vertical axis, and comprising a support means (10), arranged in the axial direction of the pivot bearing (7), to support forces, acting perpendicular to the plane of the casement (2), of the casement (2) lying in the frame (1), the support means (10) comprising a support member (11) fixed to the frame (1) or the casement (2), and a support (14) which is supported on the support member (11) in the closed position being fixed to the respective opposing component of the frame (1) or the casement (2), the support (14) comprising a retaining part (15) and a pivot part (13), which is mounted pivotably in the retaining part (15) and which engages an edge (12) of the support member (11) from behind in the closed position, and the pivot part (13) being biased out of the retaining part (15) and behind the edge (12) of the support element (11) by a spring member (16), **characterised in that** the pivot part (13) comprises a groove (23) for laterally engaging around a central web (24), arranged transverse to the edge (12), of the support member (11).

2. Support means according to claim 1, **characterised in that** the retaining part (15) has a stop (17) for the pivot part (13).

3. Support means according to claim 2, **characterised in that** the position of the stop (17) is adjustable.

4. Support means according to claim 1, **characterised in that** a bearing (18) of the pivot part (13) has a projecting bead (19), which is arranged on the pivot part (13), and an edge (20), which is arranged on the retaining part (15) and engages the bead (19) from behind.

5. Support means according to claim 1, **characterised in that** the pivot part (13) and the retaining part (15) comprise mutually corresponding hooks (22) and recesses (21) for delimiting the pivot range of the pivot part (13).

6. Support means according to claim 1, **characterised in that** the support member (11) is formed as a standard locking plate of a lock (6) for an espagnolette fitting (3) of the window.

## Revendications

1. Dispositif d'appui pour un vantail (2) d'une fenêtre, d'une porte-fenêtre ou similaire pivotant contre un cadre (1), avec un palier rotatif (7) pour le déplacement du vantail (2) d'une position de fermeture où le vantail (2) repose dans le cadre (1), vers une position de rotation où le vantail (2) est éloigné du cadre (1) par rotation autour d'un axe vertical, et avec un dispositif d'appui (10), disposé dans une direction axiale du palier rotatif (7), pour l'appui d'efforts du vantail (2) reposant dans le cadre (1) qui s'exercent perpendiculairement au plan du vantail (2), le dispositif d'appui (10) comportant un élément d'appui (11) fixé contre le cadre (1) ou le vantail (2) et, sur la pièce respectivement opposée du cadre (1) ou du vantail (2), un support (14) s'appuyant contre l'élément d'appui (11) en position de fermeture, le support (14) comportant une pièce de maintien (15) et une pièce pivotante (13) logée de manière à pouvoir pivoter dans la pièce de maintien (15) et ayant prise sur l'arrière d'un bord (12) de l'élément d'appui (11) en position de fermeture, la pièce pivotante (13) étant précontrainte par un élément à ressort (16) hors de la pièce de maintien (15), derrière le bord (12) de l'élément d'appui (11), **caractérisé en ce que** la pièce pivotante (13) comporte une rainure (23) pour l'enserrement latéral d'une nervure (24) centrale de l'élément d'appui (11), disposée transversalement au bord (12).

2. Dispositif d'appui selon la revendication 1, **caractérisé en ce que** la pièce de maintien (15) a une butée (17) pour la pièce pivotante (13).

3. Dispositif d'appui selon la revendication 2, **caractérisé en ce que** la position de la butée (17) est réglable.

4. Dispositif d'appui selon la revendication 1, **caractérisé en ce qu'**un palier (18) de la pièce pivotante (13) a un boudin (19) saillant disposé sur la pièce pivotante (13) et un bord (20) disposé sur la pièce de maintien (15) et ayant prise sur l'arrière du boudin (19).

5. Dispositif d'appui selon la revendication 1, **caractérisé en ce que** la pièce pivotante (13) et la pièce de maintien (15) comportent des crochets (22) et des évidements (21) correspondant les uns aux autres pour limiter la plage de pivotement de la pièce pivotante (13).

6. Dispositif d'appui selon la revendication 1, **caractérisé en ce que** l'élément d'appui (11) est réalisé comme gâche standard d'un dispositif de verrouillage (6) pour une ferrure de bielle (3) de la fenêtre.
